# DEMANDE DE BREVET EUROPEEN

(11) **EP 4 729 386 A1**
(43) Date de publication de la demande: **22.04.2026**
(21) Numéro de dépôt: 25208645.9
(22) Date de dépôt: 14.10.2025
(51) Int. Cl.: B61L 27/04, B61D 3/20, B61D 47/00, B65G 63/00

(54) **PROCÉDÉ DE COMMANDE D'UNE PLATEFORME FERROVIAIRE AUTONOME DE TRANSPORT MULTIMODAL DE MARCHANDISES ET PLATEFORME FERROVIAIRE CORRESPONDANTE**

(30) Priorité: 18.10.2024 FR 2411318
(71) Demandeur: Expleo France, 78180 Montigny-le-Bretonneux (FR)
(72) Inventeur: DUHAUTBOUT, Thibaud, 78180 Montigny-le-Bretonneux (FR); LELIEVRE, François, 92160 Antony (FR); CAZES, Christophe, 78000 Versailles (FR)
(74) Mandataire: Santarelli

(57) **Abrégé**

L'invention concerne un procédé de commande d'une plateforme ferroviaire automotrice et autonome adaptée au transport d'au moins un conteneur, le procédé comportant
une étape de pilotage de la plateforme ferroviaire selon un mode de pilotage dit mode longue distance (E1) ;
et lorsque la plateforme ferroviaire est dans une zone d'arrivée,
une étape de pilotage de la plateforme ferroviaire selon un mode de pilotage dit mode derniers mètres (E2), comportant les étapes suivantes :
• identification d'un camion cible avec lequel une opération de transbordement doit être réalisée (E3) ;
• détermination d'une position du camion cible ;
• positionnement de la plateforme ferroviaire en fonction de la position du camion cible ; et
• commande d'un dispositif de transbordement que comporte la plateforme ferroviaire afin de charger un conteneur sur la plateforme ferroviaire depuis le camion cible ou afin de décharger un conteneur depuis la plateforme ferroviaire sur le camion cible (E5).

L'invention porte également sur une plateforme ferroviaire adaptée à réaliser un tel procédé.

## Description

### DOMAINE TECHNIQUE DE L'INVENTION

Le domaine de l'invention est celui du transport multimodal de marchandises.

Le principe du transport multimodal repose sur l'utilisation successive de plusieurs modes de transport, tels que la route et le rail, pour acheminer des marchandises d'un point de départ à une destination finale. Ce principe vise à optimiser l'efficacité, la fiabilité et la flexibilité de la chaîne logistique en exploitant les avantages de chaque mode de transport. L'objectif du transport multimodal est ainsi d'améliorer l'efficacité du transport des marchandises tout en réduisant les coûts et les impacts environnementaux.

Pour leur transport selon un principe multimodal, les marchandises sont généralement placées dans un conteneur (ou « container »). Un conteneur est une enceinte, une « boîte », généralement métallique, ayant une forme et des dimensions standardisées.

Les conteneurs permettent ainsi le transport de marchandises par différents modes (tels que les bateaux cargos, les trains, et les camions, etc.) qui sont adaptés pour les porter.

Dans ce contexte, la présente invention s'intéresse en particulier au transport multimodal utilisant la route pour les premiers et/ou les derniers kilomètres, et le rail pour la majeure partie du trajet à effectuer. Le transport ferroviaire des marchandises est appelé fret ferroviaire.

L'invention concerne plus particulièrement encore une plateforme ferroviaire motorisée permettant de déplacer un conteneur de façon autonome, et spécifiquement adaptée pour le transport multimodal de marchandises en conteneur. L'invention s'intéresse en particulier au déplacement de cette plateforme et à la gestion des opérations de transbordement. Par transbordement, on vise en particulier le fait de charger un conteneur depuis un camion vers la plateforme ferroviaire, ou de décharger un conteneur depuis la plateforme ferroviaire, vers un camion. On parle dans l'ensemble du document, sauf exception, d'un « camion » pour désigner un véhicule routier susceptible de porter un conteneur, à savoir un camion plateau adapté ou un camion tracteur et sa remorque.

### ÉTAT DE LA TECHNIQUE

Le transport multimodal de marchandises utilisant la route et le rail se déroule généralement de la manière suivante. On charge sur un camion un conteneur dans lequel sont placées les marchandises à transporter. Le camion se rend dans une gare de fret. Le conteneur est déchargé, généralement à l'aide d'une grue, soit sur une zone de stockage dans l'attente d'un train soit préférentiellement directement sur un wagon de fret. Le wagon de fret est tracté, avec d'autre wagons, par une motrice afin de rejoindre une autre gare de fret. Néanmoins, pour constituer un train comportant plusieurs wagons, il est nécessaire d'agencer les wagons entre eux en fonction de la destination de chaque wagon. Cela prend du temps et peut poser des problèmes logistiques. Le conteneur est déchargé généralement à l'aide d'une grue, soit sur une zone de stockage dans l'attente d'un camion soit préférentiellement directement sur un camion. Le camion parcourt alors les derniers kilomètres jusqu'à la destination du conteneur et des marchandises.

Dans une telle organisation, on constate que de nombreux points ne sont pas optimaux et rendent bien souvent le transport multimodal moins efficace que le transport par camion uniquement.

Néanmoins, le transport par camion uniquement a un impact négatif sur l'environnement et peut être plus lent sur de grandes distances.

On note par exemple que le transport ferroviaire employé est peu souple, et nécessite notamment d'avoir un grand nombre de conteneurs à transporter d'une même gare de départ vers une même gare d'arrivée. En outre, les opérations de transbordement nécessitent des infrastructures fixes et du personnel qualifié, de sorte qu'elles ne sont possibles que dans un nombre limité de gare. Il n'est donc pas toujours possible d'assurer une grande proximité entre la gare d'arrivée et la destination des marchandises, ce qui limite l'intérêt du transport ferroviaire.

Dans le domaine du transport ferroviaire de marchandises, certaines solutions ont été décrites. Ainsi, le document US20230174119 divulgue un wagon automoteur pour le transport de marchandises, notamment en conteneur, qui est autonome dans ses déplacements sur un réseau ferroviaire. Pour cela, le wagon comporte un ensemble de capteurs permettant notamment la localisation du wagon et la détection d'obstacles.

De manière générale, divers systèmes sont connus pour améliorer l'utilisation du réseau ferroviaire. Par exemple US2021380150 porte sur un procédé d'exploitation d'un réseau ferroviaire. Ce procédé exploite un système de wagon comportant des éléments de propulsion autonomes. Grâce à un pilotage adapté, fondé sur la détermination de la force de contact entre les wagons, on garantit qu'un contact est maintenu entre les wagons d'un groupe de wagons lors du transit de ce groupe de wagons. En outre, ce document prévoit la possibilité de mettre en œuvre différents scénarios de composition de trains, avec des wagons autonomes liés entre eux, ou à des wagons non-motorisés, ou encore à une motrice classique.

Aussi, pour ce qui concerne la coordination de véhicules autonomes sur un réseau ferroviaire, WO2019226114 divulgue un système pour déterminer les positions actuelles des véhicules sur le réseau, et pour émettre des signaux de commande pour contrôler le fonctionnement de ces véhicules et/ou du système lié aux véhicules sur la base de ces positions déterminées.

Ainsi, Il apparait que certaines solutions sont développées pour apporter plus de flexibilité au transport ferroviaire, en particulier dans le cadre d'un transport multimodal, mais elles ne solutionnent pas les autres problématiques évoquées ci-avant.

Certains dispositifs de chargement ou déchargement de conteneurs intégrés à des wagons ont par ailleurs été décrits. Par exemple, le document WO2015/136324 et le document DE19856179 présentent des wagons ayant une grue intégrée de transbordement de conteneurs. Si de telles grues intégrées peuvent réaliser un chargement et un déchargement d'un container sans avoir recours à une grue extérieure, ils ne sont pas opérables sur des wagons autonomes. En particulier, une fois arrivé à destination, il est nécessaire qu'un opérateur assure un positionnement précis du camion et prenne les commandes du train ou du wagon pour en assurer également un positionnement précis, puis du système de transbordement pour assurer le chargement ou le déchargement du conteneur.

D'autres solutions dans le contexte général du transbordement de colis ou de marchandises ont été envisagées. Par exemple, US2024002175 concerne un système automatisé de transport de marchandises, pensé pour améliorer l'efficacité de la livraison. L'objectif est de supprimer les temps d'arrêt des véhicules pour le chargement et le déchargement des colis, Le système proposé repose sur deux types de véhicules à savoir un transporteur qui est un véhicule principal qui se déplace en continu, à grande vitesse, le long d'un rail, tube, ou système de guidage et un traîneau qui est un véhicule secondaire capable d'accélérer, décélérer et se synchroniser avec la vitesse du transporteur afin de lui transférer ou recevoir un conteneur sans arrêt.

### EXPOSÉ DE L'INVENTION

La présente invention vise à remédier à tout ou partie des inconvénients de l'état de la technique cités ci-dessus.

À cet effet, l'invention vise à proposer une plateforme ferroviaire dédiée au transport multimodal de marchandises, ferroviaire et routier, qui remédie aux principaux inconvénients et ouvre de nouveaux usages pour la partie ferroviaire du transport multimodal.

Ainsi, la présente invention porte sur un procédé de commande d'une plateforme ferroviaire automotrice et autonome adaptée au transport d'au moins un conteneur. Le procédé comporte une étape de pilotage de la plateforme ferroviaire entre un point de départ et une zone d'arrivée selon un mode de pilotage dit mode longue distance, qui prend notamment en compte des informations sur la circulation des trains sur le réseau et la signalisation, de sorte que la plateforme ferroviaire se déplace dudit point de départ à ladite zone d'arrivée.

Le procédé comporte en outre, lorsque la plateforme ferroviaire est dans la zone d'arrivée, une étape de pilotage de la plateforme ferroviaire selon un mode de pilotage dit mode derniers mètres, comportant des étapes suivantes :
- identification d'un camion cible avec lequel une opération de transbordement doit être réalisée ;
- détermination d'une position du camion cible ;
- positionnement de la plateforme ferroviaire en fonction de la position du camion cible ; et
- commande d'un dispositif de transbordement que comporte la plateforme ferroviaire afin de charger un conteneur sur la plateforme ferroviaire depuis le camion cible ou afin de décharger un conteneur depuis la plateforme ferroviaire sur le camion cible.

La plateforme ferroviaire proposée dans le cadre de la présente invention permet ainsi d'assurer son déplacement de manière autonome ou en partie autonome jusqu'à une zone de destination. Dans la zone de destination, elle peut réaliser de manière autonome les opérations nécessaires à un transbordement : identification du camion depuis lequel ou vers lequel un conteneur doit être déplacé, positionnement relatif précis entre le camion et la plateforme ferroviaire, et transbordement du conteneur sans faire appel à des moyens de manutention externes.

En particulier, dans la zone de destination, le camion depuis lequel ou vers lequel un conteneur doit être déplacé est stationné et fixe en attendant le transbordement. La plateforme ferroviaire est positionnée relativement au camion et immobilisée pour réaliser le transbordement.

Le système de capteurs que comporte la plateforme permet d'assurer que toutes les opérations sont réalisées en toute sécurité pour les personnes et pour le matériel.

L'étape d'identification du camion cible peut comporter les étapes suivantes :
- avancement à vitesse réduite de la plateforme ferroviaire dans la zone d'arrivée et supervision par la plateforme ferroviaire de son environnement ;
- détection de chaque camion à proximité de la plateforme ferroviaire ;
- identification du camion cible lors du passage de la plateforme ferroviaire à proximité dudit camion cible, avec des moyens d'identification associés à la plateforme.

L'identification du camion cible peut comporter, pour chaque camion à proximité de la plateforme ferroviaire, la comparaison entre un identifiant du camion à proximité et un identifiant du camion cible.

Le procédé peut comporter la prise d'images par au moins une caméra que comporte la plateforme ferroviaire, la détection par analyse des images de la présence d'un camion, et la détermination de son identifiant, par exemple par lecture dans les images de sa plaque d'immatriculation.

L'étape de détermination de la position du camion cible peut comporter une estimation d'une distance entre la plateforme ferroviaire et le camion cible, ladite estimation étant réalisée à l'aide de capteurs de distance et/ou d'analyse d'images.

L'estimation d'une distance entre la plateforme et le camion peut être réalisée en continu lors du positionnement de la plateforme ferroviaire.

Le procédé peut comporter suite à l'étape de détermination de la position du camion cible, la vérification que la position du camion cible déterminée permet, avec un positionnement correspondant adapté de la plateforme ferroviaire, un transbordement de conteneur entre la plateforme ferroviaire et le camion cible, et, si le transbordement n'est pas possible, l'émission d'un message indiquant que le camion doit être repositionné.

L'étape de commande d'un dispositif de transbordement intégré peut comporter, pour le chargement d'un conteneur sur la plateforme ferroviaire depuis le camion cible, une détection de points de préhension du conteneur et la commande du dispositif de transbordement de sorte à saisir lesdits points de préhension.

L'étape de commande d'un dispositif de transbordement intégré peut comporter, pour le déchargement d'un conteneur depuis la plateforme ferroviaire sur le camion cible, une détection d'un plateau de chargement du camion cible et la commande du dispositif de transbordement de sorte à déposer le conteneur sur ledit plateau.

Le procédé peut comporter, pendant l'ensemble du pilotage de la plateforme ferroviaire selon le mode de pilotage dit mode derniers mètres, une surveillance de l'environnement de la plateforme ferroviaire est réalisée, et, si un danger ou une anomalie est détectée, l'étape en cours est arrêtée.

Le mode longue distance peut comporter la circulation autonome de la plateforme ferroviaire sur un réseau ferré et/ou l'attelage de la plateforme ferroviaire à un train circulant sur ledit réseau ferré.

L'invention porte également sur une plateforme ferroviaire automotrice et autonome adaptée au transport d'au moins un conteneur, la plateforme comportant un système de pilotage et des moyens de communication permettant à la plateforme de se déplacer de manière autonome sur un réseau ferré d'un point de départ à une zone d'arrivée.

Le système de pilotage est configuré de sorte que :
- lorsque la plateforme ferroviaire circule de manière autonome entre son point de départ et sa zone d'arrivée, le système de pilotage exécute un mode de pilotage dit mode longue distance prenant notamment en compte des informations sur la circulation des trains sur le réseau ainsi que la signalisation ; et
- lorsque la plateforme ferroviaire est dans la zone d'arrivée, le système de pilotage exécute un mode de pilotage dit mode derniers mètres.

La plateforme ferroviaire comporte pour l'exécution du mode derniers mètres un système de capteurs adapté à identifier un camion cible avec lequel une opération de transbordement doit être réalisée, déterminer une position du camion cible et aider au positionnement de la plateforme ferroviaire en fonction de la position du camion cible. La plateforme ferroviaire comporte un dispositif de transbordement adapté à charger un conteneur sur la plateforme ferroviaire depuis le camion cible ou afin de décharger un conteneur depuis la plateforme ferroviaire sur le camion cible, et un dispositif de commande du dispositif de transbordement adapté à commander de manière autonome un transbordement du conteneur entre le camion et la plateforme ferroviaire.

Le système de capteurs peut comporter au moins un des capteurs parmi :
- un capteur télémétrique, par exemple un lidar,
- une caméra,
- un radar,
- un détecteur ultrasonique,
- un capteur de distance à contact.

Le système de capteur peut comporter en outre au moins un des capteurs suivants :
- un accéléromètre,
- un gyroscope,
- un récepteur GNSS.

### BRÈVE DESCRIPTION DES FIGURES

D'autres avantages, buts, et caractéristiques particulières de la présente invention ressortiront de la description non limitative qui suit d'au moins un mode de réalisation particulier des dispositifs et procédés objets de la présente invention, en regard des dessins annexés, dans lesquels :
- la figure 1 est une vue schématique en trois dimensions d'une plateforme ferroviaire pouvant être opérée avec un procédé de commande conforme à certains modes de réalisation de la présente invention ;
- la figure 2 représente un logigramme général d'un procédé de commande conforme à un mode de réalisation de la présente invention ;
- la figure 3 représente un logigramme d'un exemple d'étape de détection et détermination d'un camion cible pouvant être mise en oeuvre dans un procédé de commande conforme à la présente invention ;
- la figure 4 représente un logigramme d'un exemple d'étape de positionnement de la plateforme ferroviaire pouvant être mise en oeuvre dans un procédé de commande conforme à la présente invention ;
- la figure 5 représente un logigramme d'un exemple d'étape de commande d'un dispositif de transbordement pouvant être mise en œuvre dans un procédé de commande conforme à la présente invention.

### DESCRIPTION DÉTAILLÉE DE L'INVENTION

La présente description est donnée à titre d'exemple de réalisation non limitatif.

La figure 1 est une vue schématique en trois dimensions d'une plateforme ferroviaire conforme à un mode de réalisation de la présente invention. La plateforme ferroviaire 1 comporte un châssis 2, qui forme la structure mécanique de ladite plateforme ferroviaire 1. Le châssis 2 est ici représenté de manière schématique. Il peut être formé de toute manière connue pour un wagon, en particulier pour un wagon de fret, en particulier un wagon porte-conteneur. Le châssis 2 est monté sur des bogies 3.

La plateforme ferroviaire 1 est automotrice. Elle peut notamment comporter un système de propulsion électrique (comportant par exemple un ou plusieurs moteurs électriques installés dans les bogies) alimenté par des batteries 4 ou par une pile à combustible produisant de l'électricité à partir d'hydrogène contenu dans un réservoir. Alternativement, elle peut comporter un moteur à combustion, notamment un moteur à combustion à hydrogène. Ainsi, la plateforme embarque l'énergie nécessaire à sa propre propulsion. Le moyen de propulsion que comporte la plateforme ferroviaire 1 peut être utilisé en tant que moyen principal de propulsion de la plateforme, ou à titre secondaire, c'est-à-dire pour parcourir une distance limitée avant et/ou après une opération de transbordement.

La plateforme ferroviaire 1 est autonome. On entend par autonome le fait que la plateforme ferroviaire 1 est adaptée à se déplacer seule, sans intervention humaine, sur tout ou partie de son trajet entre un point de départ et une destination.

En outre la plateforme ferroviaire peut avantageusement assurer sans intervention humaine une opération de transbordement, à l'aide d'un dispositif de transbordement 5, comme cela est détaillé ci-après. Dans l'exemple ici représenté, le moyen de transbordement comporte un bras de levage linéaire monté sur un plateau rotatif. D'autres dispositifs de transbordement, adaptés à manoeuvrer un conteneur, peuvent bien évidemment être utilisés alternativement. Par exemple, la plateforme ferroviaire peut comporter une ou plusieurs grues, ou un portique, adaptés à soulever et transborder un conteneur.

Le trajet entre un point de départ et une zone de destination, qui constitue la partie ferrée du transport multimodal, peut être réalisé en tout ou partie de manière autonome par la plateforme ferroviaire. Ainsi, une partie du trajet peut être réalisé par la plateforme attelée à un train, notamment un train de fret, conventionnel (opéré par un conducteur) ou attelé à une autre plateforme ferroviaire autonome.

Pour cela, dans l'exemple ici représenté, le châssis comporte également des systèmes d'accrochage 6, permettant à la plateforme de s'accrocher à un convoi de wagons (conventionnels ou autonomes) pour être tracté de façon passive. Les systèmes d'accrochage 6 peuvent être manuels ou avantageusement automatisés, de sorte que la plateforme ferroviaire peut s'accrocher, vérifier son bon accrochage, et se décrocher sans intervention humaine.

Le fait que la plateforme ferroviaire soit automotrice et qu'elle embarque l'énergie nécessaire à sa propre propulsion lui permet notamment d'utiliser la partie non-électrifiée d'un réseau ferré (c'est-à-dire la partie du réseau qui n'est pas équipée de caténaires ou autre moyen d'apporter de l'énergie électrique pour la traction des trains). La partie non-électrifiée des réseaux ferrés est généralement sous-employée, car l'utilisation de la partie électrifiée est privilégiée par souci d'économie, d'écologie, et d'efficacité. La partie non électrifiée des réseaux ferrés (notamment du réseau ferré français), offre donc un très grand potentiel pour y opérer des plateformes ferroviaires automotrices et autonomes.

Afin d'assurer un fonctionnement sans opérateur, la plateforme ferroviaire comporte en particulier des moyens de communication lui permettant d'obtenir des informations relatives à sa mission dans le cadre d'un transport multimodal, ainsi que des informations sur la circulation des trains sur le réseau ferré ou des informations sur la marche à suivre sur le réseau selon le trafic des trains sur le réseau ferré. La plateforme ferroviaire comporte également un système de capteurs 7 adapté à surveiller l'environnement de la plateforme ferroviaire pendant qu'elle circule sur le réseau ferré. Les capteurs 7 peuvent notamment comporter des caméras 71 et/ou des capteurs télémétriques 72. Le terme « caméra » désigne tout moyen d'acquisition d'images. Les capteurs télémétriques correspondent à tout moyen permettant de déterminer une distance ou une carte de profondeur, tel qu'un lidar, un radar, ou un capteur « temps de vol ». La surveillance de l'environnement de la plateforme ferroviaire permet ainsi ici notamment de détecter d'éventuels dangers tels que des obstacles sur ou à proximité de la voie, et de détecter et interpréter la signalisation visuelle présente sur le passage de la plateforme ferroviaire.

Le mode de pilotage lorsque la plateforme ferroviaire circule de manière autonome sur le réseau ferré, entre son point de départ et sa zone de destination où une opération de transbordement est prévue, est dit mode « longue distance ». Ce mode longue distance doit permettre l'opérabilité avec les trains (autonomes ou non) circulant sur le réseau, et peut donc dépendre du réseau considéré.

A cette fin, le système de capteur peut également comporter avantageusement un récepteur GNSS. Un récepteur GNSS (de l'anglais « Global Navigation Satellite System ») est un appareil électronique qui utilise le signal émis par des satellites pour déterminer sa position géographique sur la Terre. Les systèmes GNSS comportent plusieurs systèmes de navigation par satellite, tels que GPS (pour « Global Positioning System ») des États-Unis et Galileo de l'Union européenne, et d'autres systèmes analogues.

La plateforme ferroviaire proposée dans le cadre de la présente invention se distingue néanmoins en particulier des systèmes connus lorsqu'elle arrive dans sa zone de destination. La zone de destination correspond à une zone à proximité du point prévu où doit se dérouler un transbordement de conteneur. La zone de destination peut ainsi mesurer de quelques mètres à quelques centaines de mètres, selon qu'elle correspond, par exemple, à un simple quai ponctuel de transbordement ou à une gare de fret complète.

La plateforme ferroviaire comporte pour opérer dans la zone de destination, des moyens de communication et des capteurs 7. Dans l'exemple considéré, il s'agit des mêmes moyens et capteurs que pour opérer en mode longue distance, mais, selon le mode de réalisation considéré, des moyens de communication et/ou des capteurs dédiés peuvent être utilisés. La plateforme ferroviaire comporte ainsi une ou plusieurs caméras 71 et un ou plusieurs capteurs télémétriques 72, ici des lidars.

Ainsi, après avoir été pilotée selon le mode de pilotage longue distance pour parcourir tout ou partie de la distance entre le point de départ et la zone d'arrivée, la plateforme ferroviaire est dans la zone d'arrivée selon un mode « derniers mètres ».

La figure 2 représente sur un logigramme général un procédé de commande de la plateforme ferroviaire conforme à un mode de réalisation de la présente invention.

Dans une étape de pilotage selon un mode longue distance E1, la plateforme ferroviaire parcourt un trajet, sur un réseau ferré, entre son point de départ et une zone d'arrivée. Dans cette étape, le pilotage en mode longue distance peut inclure le déplacement autonome de la plateforme ferroviaire à l'aide d'informations sur le trajet à parcourir prenant en compte la circulation sur le réseau ferré, qu'elle reçoit par ses moyens de communication. Pendant tout son déplacement autonome, la plateforme ferroviaire contrôle son environnement à l'aide de ses capteurs (ici caméras et lidars) afin de détecter tout danger, notamment tout obstacle présent sur la voie ou en train d'arriver sur la voie, et pour identifier la signalétique présente le long de la voie.

Le système de capteur de la plateforme ferroviaire peut également comporter un un accéléromètre et/ou un gyroscope. Ces deux types de capteur peuvent aider à la détermination de la position du camion cible vis-à-vis de la plateforme, en permettant d'estimer l'orientation de celle-ci, par exemple si la voie ferrée n'est pas bien horizontale.

Le pilotage en mode longue distance E1 peut également inclure des trajets au cours desquels la plateforme ferroviaire est attelée à une motrice ou un train (automoteur et/ou autonome, ou conventionnel).

Lorsque la plateforme ferroviaire arrive dans sa zone de destination, une étape de pilotage en mode derniers mètres E2 débute.

Le but du pilotage de la plateforme dans la zone de destination est de réaliser un transbordement d'un conteneur, à savoir le chargement du conteneur sur la plateforme depuis un camion, ou le déchargement du conteneur depuis la plateforme sur un camion.

Cela correspond à une mission qui a été assignée à la plateforme au terme d'une réservation effectuée par un transporteur. Cette réservation associe à une opération de transport multimodal un conteneur et/ou un camion donné, une plateforme ferroviaire donnée, le cas échéant un camion donné pour la partie du trajet suivant le trajet ferroviaire.

Ces informations sont associées à des données horaires et géographiques pour la récupération du conteneur par la plateforme ferroviaire et pour le transbordement depuis la plateforme ferroviaire après le trajet ferroviaire.

Pour la suite de la description, nous considérons que la plateforme ferroviaire doit en premier lieu récupérer un conteneur sur un camion présent dans la zone de destination.

Le pilotage en mode derniers mètres E2 comporte alors les étapes suivantes, qui sont détaillées en référence à la figure 3 ci-après. Tout d'abord, la plateforme ferroviaire réalise une détection et identification d'un camion cible E3. Le camion cible est le camion sur lequel un conteneur doit être récupéré par la plateforme ferroviaire.

Une fois le camion cible détecté, une étape de positionnement de la plateforme ferroviaire E4 est réalisée, afin d'amener la plateforme ferroviaire dans une position permettant un transbordement. Enfin, dans une étape de commande du dispositif de transbordement que comporte la plateforme ferroviaire E5, le transbordement, à savoir ici le chargement d'un conteneur depuis le camion cible sur la plateforme ferroviaire, est réalisé de manière autonome par le dispositif de transbordement de la plateforme ferroviaire.

Une fois le conteneur chargé et sécurisé sur la plateforme ferroviaire, cette dernière repasse en mode de pilotage longue distance. Sa position courante devient le point de départ et la zone dans laquelle elle doit aller déposer le conteneur qu'elle porte sur un camion devient la zone de destination. Lorsque la plateforme ferroviaire aura atteint cette nouvelle zone de destination, le pilotage en mode derniers mètres sera réactivé, et le transbordement (à savoir le déchargement du conteneur vers un camion), sera effectué comme décrit ci-dessus, *mutatis mutandis.*

On notera enfin que dans certaines situations, à savoir après avoir déchargé un conteneur sur un camion, si la plateforme doit prendre en charge un nouveau conteneur sur un camion situé dans la même zone, elle peut rester pilotée selon le mode derniers mètres afin de réaliser le chargement depuis le nouveau camion cible.

De manière générale, une fois qu'un déchargement est réalisé, la plateforme reçoit, par ses moyens de communication, un nouvel itinéraire soit pour charger un nouveau conteneur (dans la zone actuelle ou dans une nouvelle zone de destination), soit pour retourner à un dépôt dans l'attente d'une nouvelle mission, soit pour aller à une station de recharge afin d'y recharger ses batteries.

La figure 3 représente, à simple titre d'exemple, le détail d'une étape de détection et d'identification du camion cible pouvant être mise en oeuvre dans un procédé selon la présente invention.

Ainsi, l'étape de détection et d'identification du camion cible E3 peut comporter les étapes suivantes. Tout d'abord dans une étape d'avancement à vitesse réduite E31, la plateforme ferroviaire progresse lentement sur une voie, afin de permettre une observation et une analyse détaillée de son environnement (ou supervision) grâce à ses capteurs et ses moyens d'analyse. Les moyens d'analyse peuvent être intégrés à la plateforme ferroviaire ou être dans un serveur distant, avec lequel la plateforme ferroviaire communique en temps réel.

Lors de sa progression à vitesse réduite, la plateforme ferroviaire détecte, au fur et à mesure, chaque camion qui se trouve à proximité d'elle, dans une étape de détection d'un camion E32. La détection des camions peut notamment être réalisée par un algorithme de reconnaissance dans les images captées par les caméras 71. La présence effective d'un camion peut être validée par des moyens informatiques (embarqués par la plateforme ferroviaire ou distants de celle-ci) exécutant un programme permettant de déterminer que le camion est présent.

Cette détermination peut utiliser une analyse de la forme.

Dans certains modes de réalisation, cette analyse de forme peut se fonder sur une carte de profondeur captée par la plateforme ferroviaire, selon les capteurs qu'elle comporte.

Alternativement, il peut être prévu que chaque camion participant au transport multimodal réalisé soit équipé d'une balise émettant un signal permettant d'indiquer la présence du camion. Enfin, il peut être prévu que la plateforme ferroviaire puisse capter un signal émis par un élément fixe lorsqu'un camion est positionné dans un espace de chargement ou déchargement. Par exemple, chaque espace de chargement ou déchargement peut comporter un capteur de présence d'un camion (par exemple par détection de sa masse ou des modifications du champ magnétique). Quand un camion est en place et fixe, une lumière, par exemple verte, pouvant être vue par les capteurs de la plateforme ferroviaire, est allumée. De même, si la présence d'un camion est détectée dans l'espace de chargement ou déchargement, par ce moyen ou par tout autre capteur présent à ce niveau, un signal indiquant la présence d'un camion peut être envoyé à la plateforme ferroviaire.

Chaque camion détecté fait l'objet d'une identification E33. L'identification E33 consiste à déterminer un identifiant du camion détecté, afin de pouvoir le comparer à un identifiant connu du camion cible avec lequel une opération de transbordement doit être réalisée. La notion d'identifiant correspond à toute information permettant de déterminer, avec une bonne fiabilité, de quel camion il s'agit. De préférence, l'identifiant est unique et associé à un camion. Ainsi, cette identification peut être réalisée de plusieurs manières. Si le camion est équipé d'une balise, celle-ci peut directement envoyer à la plateforme ferroviaire un identifiant propre, qui est comparé à l'identifiant du camion cible. Alternativement, les capteurs de plateforme ferroviaire peuvent permettre une identification visuelle du camion. En particulier, la plaque d'immatriculation du camion (ou de la remorque que comporte le camion au sens du présent document), peut être lue et le numéro qu'elle porte est comparé au numéro d'immatriculation du camion cible. Alternativement ou en complément, le camion peut comporter un symbole quelconque, caractéristique du camion cible, posé de manière provisoire sur le camion ou le conteneur (dans l'hypothèse où la plateforme doit récupérer un conteneur). Ce symbole peut alors être reconnu pour identifier le camion cible. Le principe général de l'identification du camion cible E34 réside donc dans la comparaison entre un identifiant du camion détecté et un identifiant connu du camion cible.

La détermination de la présence d'un camion et/ou l'identification du camion peuvent utiliser des modèles d'intelligence artificielle. En particulier, des techniques avancées de « machine learning » (apprentissage automatique) et d'autres techniques d'intelligence artificielle (IA) peuvent être utilisées. Le « machine learning » permet à un système informatique d'apprendre et de s'améliorer à partir de données sans être explicitement programmé pour chaque situation spécifique. Dans le contexte de la présente invention, un tel algorithme peut être entraîné sur un ensemble de données issues de capteurs correspondant à ceux de la plateforme ferroviaire permettant de déterminer la présence d'un camion et/ou son identification. L'utilisation de l'apprentissage automatique (ou autre techniques d'intelligence artificielle) est particulièrement pertinente dans le cadre de la présente invention dans laquelle il n'est pas possible de garantir une reproductibilité parfaite dans chaque situation de transbordement : la position exacte du camion peut varier, le camion peut avoir une forme ou une apparence inattendue (autre modèle de remorque, plaque minéralogique salie ou endommagée, etc.).

La figure 4 représente à simple titre d'exemple, une étape de positionnement de la plateforme ferroviaire pouvant être mise en oeuvre dans un procédé de commande conforme à la présente invention.

Une fois le camion cible identifié, il convient de positionner et immobiliser la plateforme dans un position, précise, qui permette de réaliser ensuite l'opération de transbordement.

Cette étape de positionnement de la plateforme ferroviaire débute par la détermination d'une position du camion cible E41, vis-à-vis de la plateforme ferroviaire.

Pour cela on réalise une estimation d'une distance entre la plateforme ferroviaire et le camion cible E42. En particulier, la distance est estimée, grâce aux capteurs 7, entre deux points de référence (ou plus) situés d'une part sur la plateforme ferroviaire et d'autre part sur le camion, cette distance (ou ces distances) permettant de garantir, lorsqu'elle(s) correspond(ent) à une valeur précise, que la plateforme ferroviaire est correctement placée pour réaliser une opération de transbordement avec le camion.

Puis, le système de pilotage de la plateforme contrôle un déplacement de la plateforme réalisant ainsi un positionnement de la plateforme E43, en fonction de la distance estimée au camion.

Pendant le positionnement de la plateforme, l'estimation de la distance entre la plateforme ferroviaire et le camion cible E42 est réalisée en continu, afin de pouvoir corriger le positionnement de la plateforme ferroviaire au besoin. Par « en continu », on entend que des mesures sont réalisées successivement avec un intervalle temporel très court. Typiquement, plusieurs mesures sont réalisées en une seconde. L'intervalle temporel des mesures doit être tel que, lorsque la plateforme ferroviaire avance à faible vitesse, on réalise successivement plusieurs mesures dans l'intervalle de distance admissible pour le positionnement de la plateforme ferroviaire.

Lorsque la distance souhaitée est atteinte, c'est-à-dire lorsque la plateforme ferroviaire est dans une position adaptée au transbordement, la plateforme commande son immobilisation E44 ; lors de laquelle son système de freinage est serré et maintenu serré.

On note que la position relative souhaitée entre la plateforme ferroviaire et le camion cible dépend de la configuration du dispositif de transbordement que comporte la plateforme ferroviaire. Par exemple, avec un dispositif de transbordement comportant un bras de levage linéaire monté sur un plateau rotatif, le camion doit être positionné de sorte à former un angle, par exemple de 45°, par rapport à la direction d'extension de la voie ferrée. Le positionnement souhaité de la plateforme ferroviaire vis-à-vis du camion est atteint lorsque l'axe médian du camion intercepte l'axe de rotation du plateau rotatif portant le bras de levage linéaire. Lorsque le dispositif de transbordement comporte un portique permettant de soulever et de translater transversalement (par rapport à la plateforme ferroviaire) le conteneur, le camion et le conteneur doivent être placés côte à côte, parallèlement. D'autres configurations sont envisageables.

L'immobilisation de la plateforme ferroviaire E44 peut s'achever, au besoin, par le déploiement de pieds stabilisateurs qui garantissent la stabilité de la plateforme pendant un transbordement.

La figure 5 représente à simple titre d'exemple, une étape de commande du dispositif de transbordement E5 pouvant être mise en oeuvre dans un procédé de commande conforme à la présente invention.

Deux cas sont à considérer suivant que le transbordement concerne le chargement d'un conteneur sur la plateforme ferroviaire E6 ou le déchargement d'un conteneur depuis la plateforme ferroviaire E7.

Dans le cas d'un chargement d'un conteneur sur la plateforme ferroviaire E6, la plateforme réalise, généralement par analyse d'image ou d'une carte de profondeur, la détection des points de préhension du conteneur E61 situés sur le camion cible. Les points de préhension sont situés, de manière normalisée, aux coins du conteneur. Le dispositif de transbordement est alors piloté afin de saisir le conteneur par tout ou partie de ses points de préhension. Le chargement du conteneur E62 est alors réalisé. Le chargement du conteneur sur la plateforme peut être finalisé par un verrouillage en position E63 du conteneur sur la plateforme ferroviaire.

Dans le cas d'un déchargement d'un conteneur depuis la plateforme ferroviaire E7, la plateforme réalise, généralement par analyse d'image ou d'une carte de profondeur, la détection d'un plateau de chargement du camion cible E71. La position, la forme, etc., du plateau sont déterminées de sorte que la position finale que doit avoir le conteneur sur le camion après déchargement de la plateforme ferroviaire est parfaitement identifiée. Le déchargement du conteneur E72 est alors réalisé. Le déchargement du conteneur depuis la plateforme peut être finalisé par un verrouillage en position E73 du conteneur sur le plateau du camion.

Il est ainsi proposé une plateforme ferroviaire capable d'assurer avec ses propres moyens un transbordement d'un conteneur depuis et vers un camion. La plateforme ferroviaire est autonome pour réaliser tout ou partie de ses déplacements, et est pilotée selon un mode de pilotage particulier, dit « derniers mètres », pour réaliser les opérations de transbordement, depuis la détection du camion cible avec lequel l'opération de transbordement doit être réalisée, jusqu'au transbordement en lui-même.

## Revendications

1. Procédé de commande d'une plateforme ferroviaire (1) automotrice et autonome adaptée au transport d'au moins un conteneur, le procédé comportant une étape de pilotage de la plateforme ferroviaire (1) entre un point de départ et une zone d'arrivée selon un mode de pilotage dit mode longue distance (E1), qui prend notamment en compte des informations sur la circulation des trains sur le réseau et la signalisation, de sorte que la plateforme ferroviaire (1) se déplace dudit point de départ à ladite zone d'arrivée ; **caractérisé en ce que** le procédé comporte en outre, lorsque la plateforme ferroviaire (1) est dans la zone d'arrivée,
une étape de pilotage de la plateforme ferroviaire (1) selon un mode de pilotage dit mode derniers mètres (E2), comportant les étapes suivantes :
• identification d'un camion cible avec lequel une opération de transbordement doit être réalisée (E3) ;
• détermination d'une position du camion cible (E41) ;
• positionnement de la plateforme ferroviaire (1) en fonction de la position du camion cible (E43) ; et
• commande d'un dispositif de transbordement (5) que comporte la plateforme ferroviaire (1) afin de charger un conteneur sur la plateforme ferroviaire (1) depuis le camion cible ou afin de décharger un conteneur depuis la plateforme ferroviaire (1) sur le camion cible (E5).

2. Procédé de commande d'une plateforme ferroviaire (1) selon la revendication 1, dans lequel l'étape d'identification du camion cible (E3) comporte les étapes suivantes :
• avancement à vitesse réduite de la plateforme ferroviaire (1) dans la zone d'arrivée et supervision par la plateforme ferroviaire (1) de son environnement à l'aide de ses capteurs (7) (E31) ;
• détection de chaque camion à proximité de la plateforme ferroviaire (1) à l'aide des capteurs (7) (E32) ;
• identification du camion cible lors du passage de la plateforme ferroviaire (1) à proximité dudit camion cible avec des moyens d'identification associés à la plateforme (E33).

3. Procédé de commande d'une plateforme ferroviaire (1) selon la revendication 2, dans lequel l'identification du camion cible (E3) comporte, pour chaque camion à proximité de la plateforme ferroviaire (1), la comparaison entre un identifiant du camion à proximité et un identifiant connu du camion cible (E34).

4. Procédé de commande d'une plateforme ferroviaire (1) selon la revendication 2 ou la revendication 3, comportant la prise d'images par au moins une caméra (71) que comporte la plateforme ferroviaire (1), la détection par analyse des images de la présence d'un camion, et la détermination de son identifiant, par exemple par lecture dans les images de sa plaque d'immatriculation.

5. Procédé selon l'une des revendications 2 à **4,** dans lequel la détection de chaque camion et/ou l'indentification du camion cible sont réalisé par un algorithme utilisant un modèle d'intelligence artificielle, préférentiellement un modèle d'apprentissage automatique.

6. Procédé de commande d'une plateforme ferroviaire (1) selon l'une quelconque des revendications précédentes, dans lequel l'étape de détermination de la position du camion cible (E41) comporte une estimation d'une distance entre la plateforme ferroviaire (1) et le camion cible, ladite estimation étant réalisée à l'aide de capteurs de distance (72) et/ou d'analyse d'images (71).

7. Procédé de contrôle selon la revendication 6, dans lequel l'estimation d'une distance entre la plateforme ferroviaire (1) et le camion cible est réalisée en continu (E42) lors du positionnement de la plateforme ferroviaire (E43).

8. Procédé de commande d'une plateforme ferroviaire (1) selon l'une quelconque des revendications précédentes, comportant, suite à l'étape de détermination de la position du camion cible (E41), la vérification que la position du camion cible déterminée permet, avec un positionnement correspondant adapté de la plateforme ferroviaire (1), un transbordement de conteneur entre la plateforme ferroviaire (1) et le camion cible, et, si le transbordement n'est pas possible, l'émission d'un message indiquant que le camion doit être repositionné.

9. Procédé de commande d'une plateforme ferroviaire (1) selon l'une quelconque des revendications précédentes, dans lequel l'étape de commande d'un dispositif de transbordement (5) intégré comporte, pour le chargement d'un conteneur sur la plateforme ferroviaire (1) depuis le camion cible, une détection de points de préhension du conteneur (E61) et la commande du dispositif de transbordement (5) de sorte à saisir lesdits points de préhension (E63).

10. Procédé de commande d'une plateforme ferroviaire (1) selon l'une quelconque des revendications précédentes, dans lequel l'étape de commande d'un dispositif de transbordement (5) intégré comporte, pour le déchargement d'un conteneur depuis la plateforme ferroviaire (1) sur le camion cible, une détection d'un plateau de chargement du camion cible (E71) et la commande du dispositif de transbordement (5) de sorte à déposer le conteneur sur ledit plateau (E72).

11. Procédé de commande d'une plateforme ferroviaire (1) selon l'une quelconque des revendications précédentes dans lequel, pendant l'ensemble du pilotage de la plateforme ferroviaire (1) selon le mode de pilotage dit mode derniers mètres (E2), une surveillance de l'environnement de la plateforme ferroviaire (1) est réalisée à l'aide des capteurs (7), et, si un danger ou une anomalie est détectée, l'étape en cours est arrêtée.

12. Procédé de commande d'une plateforme ferroviaire (1) selon l'une des revendications précédentes, dans lequel le mode longue distance (E1) comporte la circulation autonome de la plateforme ferroviaire (1) sur un réseau ferré et/ou l'attelage de la plateforme ferroviaire (1) à un train circulant sur ledit réseau ferré.

13. Plateforme ferroviaire automotrice et autonome (1) adaptée au transport d'au moins un conteneur, la plateforme comportant un système de pilotage et des moyens de communication permettant à la plateforme (1) de se déplacer de manière autonome sur un réseau ferré d'un point de départ à une zone d'arrivée,
**caractérisée en ce que** :
le système de pilotage est configuré de sorte que :
- lorsque la plateforme ferroviaire (1) circule de manière autonome entre son point de départ et sa zone d'arrivée, le système de pilotage exécute un mode de pilotage dit mode longue distance (E1) prenant notamment en compte des informations sur la circulation des trains sur le réseau ainsi que la signalisation ; et
- lorsque la plateforme ferroviaire (1) est dans la zone d'arrivée, le système de pilotage exécute un mode de pilotage dit mode derniers mètres (E2),
la plateforme ferroviaire (1) comportant pour l'exécution du mode derniers mètres un système de capteurs (7) adapté à identifier un camion cible avec lequel une opération de transbordement doit être réalisée (E3), déterminer une position du camion cible (E41) et aider au positionnement de la plateforme ferroviaire (1) en fonction de la position du camion cible (E43) ;
et **en ce que** la plateforme ferroviaire (1) comporte un dispositif de transbordement (5) adapté à charger un conteneur sur la plateforme ferroviaire (1) depuis le camion cible ou afin de décharger un conteneur depuis la plateforme ferroviaire (1) sur le camion cible, et un dispositif de commande du dispositif de transbordement (5) adapté à commander de manière autonome un transbordement du conteneur entre le camion et la plateforme ferroviaire (E5).

14. Plateforme ferroviaire (1) selon la revendication 13, dans laquelle le système de capteurs (7) comporte au moins un des capteurs parmi :
- un capteur télémétrique (72), par exemple un lidar,
- une caméra (71),
- un radar,
- un détecteur ultrasonique,
- un capteur de distance à contact.

15. Plateforme ferroviaire (1) selon la revendication 14, dans laquelle le système de capteur comporte en outre au moins un des capteurs suivants :
- un accéléromètre,
- un gyroscope,
- un récepteur GNSS.
